# EUROPÄISCHE PATENTSCHRIFT

(11) **EP 0 294 321 B1**
(45) Veröffentlichungstag und Bekanntmachung des Hinweises auf die Patenterteilung: **11.12.1991**
(21) Anmeldenummer: 88810178.9
(22) Anmeldetag: 21.03.1988
(51) Int. Cl.: B65H 19/10, B65B 41/14

(54) **Vorrichtung zum wahlweisen Zuführen einer von zwei Einschlagmaterialbahnen zu einer Verpackungsmaschine**
Device for the selective feeding of one of two webs of enveloping material to a packaging machine
Dispositif pour alimenter une machine d'emballage sélectivement à partir d'une des deux bandes de matériau d'enveloppement

(30) Priorität: 11.05.1987 CH 1793/87
(43) Veröffentlichungstag der Anmeldung: 07.12.1988
(73) Patentinhaber: SIG Schweizerische Industrie-Gesellschaft, 8212 Neuhausen am Rheinfall (CH)
(72) Erfinder: Walz, Theo, CH-8213 Neunkirch (CH)
(74) Vertreter: Münch, Otto

(56) Entgegenhaltungen:
- DE-A- 2 435 441
- GB-A- 1 140 401
- GB-A- 2 021 079
- GB-A- 2 096 580
- Research Disclosure, Band 146, Juni 1976, Seiten 23-24, Ref. Nr. 14626; "Bobinenwechsler"

## Beschreibung

Eine Vorrichtung gemäss Oberbegriff des Anspruchs 1 ist aus der Research Disclosure, Band 146, Juni 1976, Seiten 23-24, Ref. 14626 bekannt. Diese Schrift beschreibt einen Bobinenwechsler mit zwei Vorratsrollen mit Einschlagmaterialbahnen. Die beiden Bahnen sind über je einen Speicher und je eine Führungsbahn zu einem gemeinsamen Halter geführt, in welchem die beiden Bahnen über konvergierende Führungskanäle zu einem gemeinsamen Austrittsschlitz des Halters geführt sind, den lediglich die eine Bahn überragt. Sie wird dort durch eine Abzugeinrichtung intermittierend über Trennmesser abgezogen. Stromaufwärts des Halters ist jede Bahn über eine separate, frei drehbare Walze geführt. Zwischen den beiden Walzen ist ein Vorschubelement in Form einer Rolle mit zwei um 180° zueinander versetzten Kreiszylindersegmenten drehbar gelagert. Wenn eine Vorratsrolle aufgebraucht ist, wird das Vorschubelement um 180° gedreht. Dabei drücken die beiden Kreiszylindersegmente gegen je eine der Walzen, so dass gleichzeitig die bisher vorgeschobene Bahn zurückgezogen und die andere Bahn vorgeschoben wird.

Diese bekannte Vorrichtung eignet sich wohl zum automatischen Umschalten beim Ende des Bandvorrats. Sie ist jedoch nicht geeignet, wenn z.B. von zwei Vorratsrollen wahlweise oder abwechselnd die Einschlagmaterialbahnen abgezogen werden müssen, weil beim Rückzug der einen Bahn diese gleich noch ausgefädelt wird, einerseits durch das Gewicht der Bahn im Speicher, andererseits durch die Trägheit der Walze, die nach der Schaltbewegung im rückziehenden Sinne weiterdreht.

Der vorliegenden Erfindung liegt die Aufgabe zugrunde, eine Vorrichtung der eingangs genannten Art derart weiterzubilden, dass sie auch z.B. für den Formatwechsel geeignet ist, ohne dass die zurückgezogene Bahn zwangsläufig ausfädelt. Diese Aufgabe wird durch die kennzeichnenden Merkmale des Anspruchs 1 gelöst.

Eine Vorrichtung zum Zuführen von Einschlagmaterialabschnitten zu einer Verpackungsmaschine, die allerdings zum Rollenwechsel stillgelegt werden muss, ist aus der GB-PS 2025373 bekannt. Bei dieser Vorrichtung ist dem Speicher eine Bremse nachgeschaltet.

Nachfolgend wird ein Ausführungsbeispiel der Erfindung anhand der Zeichnung erläutert. Darin zeigt:

- Fig. 1: einen schematischen Querschnitt durch eine erfindungsgemässe Vorrichtung, und
- Fig. 2: ein Detail der Darstellung nach Fig. 1 im vergrösserten Massstab.

Die dargestellte Vorrichtung umfasst zwei Vorratsrollen 1, 2, von denen je eine Einschlagmaterialbahn, z.B. eine Folie 3, 4 abgezogen wird. Die Folien 3, 4 sind über je einen Speicher 5, 6 und je eine Führungsbahn 7, 8 zu einem Halter 9 geführt. Die Speicher 5, 6 ermöglichen den taktweisen Abzug der Folien 3, 4 und bestehen aus zwei ortsfest angeordneten, drehbaren Walzen 15 und einer durch eine Feder 16 gespannten Walze 17, welche durch die betreffende Folie 3, 4 in einer Schlaufe umschlungen wird. Die Führungsbahnen 7, 8 werden durch eine Mittelplatte 18 und je eine gebogene Platte 19 gebildet. Der untere Teil der Platte 19 verläuft parallel zur Mittelplatte 18 und bildet mit dieser einen Führungskanal 20 für die Folie 3, 4. Der Halter 9 besteht aus einem Keil 21 und zwei parallel zu den Keilflächen angeordneten, mit dem Keil 21 starr verbundenen Platten 22. Zwischen dem Keil 21 und den Platten 22 sind zwei weitere, mit den Kanälen 20 fluchtende Führungskanäle 23 gebildet. Diese konvergieren nach unten und münden in einem gemeinsamen Austrittsschlitz 24. Der Halter 9 ist um eine horizontale Achse 25 schwenkbar zwischen der ausgezogen dargestellten Grundstellung, in welcher das aus dem Schlitz 24 herausragende freie Ende 26 der Folie 3 benachbart einem feststehenden Messer 30 einer Trenneinrichtung 31 ist, und einer gestrichelt angedeuteten Endstellung, in welcher das Ende 26 in der Bahn eines beweglichen Greifers 35 einer Abzugeinrichtung 36 ist. Die nur schematisch dargestellten Antriebe 37, 38, 33 des Greifers 35, des Halters 9 und eines beweglichen Messers 32 sind miteinander gekuppelt, z.B. über Kurvenscheiben auf einer gemeinsamen Nockenwelle, und werden im Takt mit einer nachgeschalteten, nicht dargestellten Verpackungsmaschine bewegt.

Gegen den geneigten oberen Teil der Platte 19 liegt je eine als federbelasteter Schwenkhebel 44 ausgebildete Bremse 45, 46 an. Der Hebel 44 bildet mit der Platte 19 einen spitzen Winkel und wirkt ausser als Bremse noch als Rücklaufsperre. Die Bremsen 45, 46 können mittels je eines Pneumatikzylinders 47 gelöst werden, indem der Hebel 44 von der Platte 19 weggeschwenkt wird.

In die Führungskanäle 20 greift je ein durch einen Pneumatikzylinder 50 betätigter Blockierstössel 51 ein, der im eingeschalteten Zustand eine Oeffnung 52 in der Platte 19 durchdringt und die Folie 3 bzw. 4 gegen die Mittelplatte anpresst.

Zwischen den Stösseln 51 und dem Halter 9 ist beidseits je ein Vorschubelement 57, 58 in Form je eines um eine Achse 59 schwenkbaren Zylindersegmentes 60 angeordnet. Die beiden Schwenkachsen 59 sind parallel zueinander und symmetrisch zur Mittelebene der Platte 18. Mittig zwischen den Achsen 59 ist eine Walze 61 frei drehbar in der Platte 18 gelagert. Die Peripherie 62 der Segmente 60 trägt eine elastomere Beschichtung 63. Wenn die Segmente 60 verschwenken, nehmen sie zwischen der Peripherie 62 und der mitdrehenden Walze 61 die Folien 3, 4 mit. Der Reibschluss zwischen Peripherie 62 und Folie 3, 4 ist jedoch geringer bemessen als die Bremswirkung der Bremsen 45, 46. Auf den beiden Achsen 59 ist je ein Zahnrad 70 befestigt. Die beiden Zahnräder 70 kämmen mit einem weiteren Zahnrad 71, welches mittels eines Pneumatikzylinders 72 zwischen zwei Endstellungen verschwenkbar ist.

Im Betrieb arbeitet die beschriebene Vorrichtung wie folgt: Bei der in Fig. 1 dargestellten Stellung ist die Folie 3 der Vorratsrolle 1 straff über die Platte 19 der Führungsbahn 7 gespannt und ihr Ende 26 ragt aus dem Schlitz 24. Der Halter 9 schwenkt zyklisch in die strichliert dargestellte Stellung, wo das Ende 26 vom Greifer 35 ergriffen und abgezogen wird. Mit der Trenneinrichtung 31 wird jeweils ein Folienabschnitt abgetrennt. Von der vollen Reserverolle 2 ist die Folie 4 eingefädelt, d.h. über den Speicher 6 und die Bremse 46 in die Führungsbahn 8 eingeführt. In einem bestimmten Abstand vom Folienende ist am Rand der Folie 4 eine Marke 81 angebracht, die beim Einfädeln mit einem Riss 82 am oberen, geneigten Teil der Platte 19 in Deckung gebracht wurde. Nach der Bremse 46 ist die Folie 4 in die Führungsbahn 8 und den Führungskanal 23 lose eingesteckt, so dass sie eine Schlaufe 83 bildet und ihr Ende den Schlitz 24 nicht überragt. Die Schlaufe 83 ist jedoch so bemessen, dass die Distanz des freien Endes der Folie 4 vom Messer 30 kürzer ist als die in Umfangsrichtung gemessene Länge der Peripherie 62 des Segmentes 60. Die Folie 4 wird in dieser Lage durch den Stössel 51 festgehalten.

Wenn nun der Vorrat der Rolle 1 zur Neige geht, was durch einen Fühler 85 festgestellt wird, schaltet der Pneumatik zylinder 72 um, so dass die Segmente 60 aus der in Fig. 1 dargestellten in die in Fig. 2 gezeigte Lage gelangen. Durch das Abrollen der Peripherie 62 auf den über die Walze 61 geführten Folien 3, 4 wird dabei das Ende 26 der Folie 3 durch den Schlitz 24 zurückgezogen und das Ende der Folie 4 aus dem Schlitz 24 ausgeschoben, so dass beim nächsten Takt das Ende der Folie 4 durch den Greifer 35 ergriffen und abgezogen wird. Beim Umschalten wird die Schlaufe 83 gestrafft. Wegen der ausgerichteten Marke 81 ist der vordere Rand der Folie 4 genau auf der Höhe des Messers 30, so dass im Gegensatz zu vorbekannten Lösungen, z.B. jene gemäss US-PS 4541221, in welchen die Folienenden aneinandergeklebt werden, beim Uebergang von der einen zur andern Rolle 1, 2 keine unkorrekt verpackten Produkte ausgeschieden werden müssen. Weil der Reibungswiderstand der Peripherie 62 auf der Folie 4 geringer ist als der Reibungswiderstand der Bremse 46, wird die Schlaufe 83 der Folie 4 beim Umschaltvorgang bloss straff gezogen, ohne dass die Marke 81 relativ zum Riss 82 verrutscht. Die Länge der Schlaufe 83 braucht deshalb bloss ungefähr eingestellt zu werden.

Beim Umschaltvorgang löst gleichzeitig die Bremse 45 der auslaufenden Folie 3 mittels des zugehörigen Pneumatikzylinders 47. Die Feder 16 zieht daher den Rest der Folie 3 aus der Führungsbahn 7 zurück. Die leere Rolle 1 kann nun gegen eine neue Rolle ausgetauscht und die Folie wieder in der beschriebenen Weise in die Führungsbahn 7 eingefädelt werden. Der Umschaltvorgang von einer Folie 3 zur andern Folie 4 ist mit dem Takt des Greifers 35 verknüpft, indem die Bewegung des Zylinders 72 erst erfolgt, wenn der Greifer 35 seine untere Endlage erreicht hat.

Die beschriebene Vorrichtung eignet sich auch für den automatischen, unterbruchslosen Formatwechsel, wobei vor dem Wechsel eine neue Rolle mit einer Folie der Breite des neuen Formates an der im Moment nicht in Betrieb stehenden Seite eingeführt wird. Der Formatwechsel kann abhängig von der Länge der der Verpackungsmaschine angelieferten Produkte durchgeführt werden, indem jeweils die passende Folienbreite vorgeschoben und die andere zurückgezogen wird. Bei dieser Betriebsart wird jeweils die der zurückgezogenen Folie 3 bzw. 4 zugeordnete Bremse 45 bzw. 46 nicht gelöst.

Je nach Breite der Folie 3, 4 können mehrere Segmente 60 auf einer gemeinsamen Schwenkachse 59 befestigt sein, wobei die Walze 61 entsprechend unterteilt ist.

## Patentansprüche

1. Vorrichtung zum wahlweisen Zuführen einer von zwei Einschlagmaterialbahnen (3, 4) zu einer Verpackungsmaschine, umfassend eine erste Vorratsrolle (1) mit einer ersten Einschlagmaterialbahn (3), die über einen ersten Speicher (5) und eine erste Führungsbahn (7) zu einem Halter (9) geführt ist, eine zweite Vorratsrolle (2) mit einer zweiten Einschlagmaterialbahn (4), die über einen zweiten Speicher (6) und eine zweite Führungsbahn (8) zum Halter (9) geführt ist, sowie eine Abzugeinrichtung (36) zum intermittierenden Abzug einer der Bahnen (3, 4) aus dem Halter (9) durch eine Trenneinrichtung (31) zum Abtrennen vorbestimmter Längen von Einschlagmaterialabschnitten, wobei die beiden Bahnen (3, 4) über konvergierende Führungskanäle (23) im Halter (9) zu einem gemeinsamen Austrittsschlitz (24) des Halters (9) geführt sind, den lediglich die eine der beiden Bahnen (3, 4) überragt, wobei stromaufwärts des Halters (9) zwei gegenläufig schaltbare Vorschubelemente (57, 58) angeordnet sind, von denen das eine (57) die eine Bahn (3) beim Schaltvorgang durch den Schlitz (24) zurückzieht und das andere (58) die andere Bahn (4) aus dem Schlitz (24) vorschiebt, und wobei die Vorschubelemente (57, 58) um ihre Achsen (59) schwenkbare Kreiszylindersegmente (60) sind, deren Peripherie (62) beim Schaltvorgang mit der über eine frei gelagerte Walze (61) geführten zugehörigen Bahn (3, 4) in Eingriff gelangt, dadurch gekennzeichnet, dass die beiden Kreiszylindersegmente (60) um separate, voneinander beabstandete Achsen (59) schwenkbar und zur gleichläufigen Schwenkbewegung miteinander gekoppelt sind, und dass beide Bahnen (3, 4) über die in der Mitte zwischen den beiden Schwenkachsen (59) der Segmente (60) frei drehbar gelagerte Walze (61) geführt sind, die stromabwärts der beiden Führungsbahnen (7, 8) angeordnet ist, dass stromaufwärts der Vorschubelemente (57, 58) und stromabwärts des Speichers (5, 6) jeder Bahn (3, 4) eine Bremse (45, 46) zugeordnet ist, und dass die Bremsen (45, 46) durch je ein Betätigungselement (47) lösbar sind.

2. Vorrichtung nach Anspruch 1, dadurch gekennzeichnet, dass der Reibschluss der Segmente (60) mit der Bahn (3, 4) geringer ist als der Reibschluss der zugehörigen Bremse (45, 46) mit der Bahn (3, 4).

3. Vorrichtung nach Anspruch 1 oder 2, dadurch gekennzeichnet, dass die Peripherie (62) der Segmente (60) eine elastomere Beschichtung (63) aufweist.

4. Vorrichtung nach einem der Ansprüche 1 bis 3, dadurch gekennzeichnet, dass in beiden Führungsbahnen (7, 8) stromaufwärts der Vorschubelemente (57, 58) je ein schaltbares Blockierelement (50, 51) angeordnet ist zum Festhalten der einen Bahn (3, 4) in der zurückgezogenen Stellung.

5. Vorrichtung nach Anspruch 4, dadurch gekennzeichnet, dass jedes Blockierelement (50, 51) zwischen der zugehörigen Bremse (45, 46) und dem zugehörigen Vorschubelement (57, 58) angeordnet ist.

6. Vorrichtung nach einem der Ansprüche 1 bis 5, dadurch gekennzeichnet, dass der Halter (9) schwenkbar ist.

## Claims

1. Device for selectively feeding one of two wrapping material sheets (3, 4) to a packaging machine, comprising a first supply roll (1) with a first wrapping material sheet (3) which is conveyed by way of a first storage (5) and a first guideway (7) to a holder (9), a second supply roll (2) with a second wrapping material sheet (4) which is conveyed by way of a second storage (6) and a second guideway (8) to the holder (9), as well as a take-off device (36) for intermittently drawing off one of the sheets (3, 4) from the holder (9) through a cutting device (31) for cutting off predetermined lengths of wrapping material pieces, with the two sheets (3, 4) being conveyed through converging guide channels (23) in the holder (9) to a common outlet slot (24) of the holder (9) beyond which only one of the two sheets (3, 4) projects, with there being disposed upstream of the holder (9) two feed elements (57, 58) which are switchable in opposite directions, of which one (57) during the switching operation retracts one sheet (3) through the slot (24) and the other (58) advances the other sheet (4) out of the slot (24), and with the feed elements (57, 58) being circular cylindrical segments (60) which are capable of swivelling about their axes (59) and whose periphery (62) during the switching operation comes into engagement with the associated sheet (3, 4) conveyed by way of a freely rotatably supported roller (61), characterised in that the two circular cylindrical segments (60) are pivotable about separate axes (59) spaced apart from one another and, for a synchronised swivel movement, are coupled together, and that both sheets (3, 4) are conveyed by way of the roller (61) which is freely rotatably supported centrally between the two swivelling axes (59) of the segments (60) and is disposed downstream of the two guideways (7, 8), that upstream of the feed elements (57, 58) and downstream of the storage (5, 6) a brake (45, 46) is associated with each sheet (3, 4), and that the brakes (45, 46) are each releasable by means of an operating element (47).

2. Device according to claim 1, characterised in that the frictional engagement of the segments (60) with the sheet (3, 4) is less than the frictional engagement of the associated brake (45, 46) with the sheet (3, 4).

3. Device according to claim 1 or 2, characterised in that the periphery (62) of the segments (60) has an elastomeric coating (63).

4. Device according to one of claims 1 to 3, characterised in that there is disposed in each of the two guideways (7, 8) upstream of the feed elements (57, 58) a switchable blocking element (50, 51) for securing one of the sheets (3, 4) in the retracted position.

5. Device according to claim 4, characterised in that each blocking element (50, 51) is disposed between the associated brake (45, 46) and the associated feed element (57, 58).

6. Device according to one of claims 1 to 5, characterised in that the holder (9) is capable of swivelling.

## Revendications

1. Dispositif pour alimenter sélectivement une machine d'emballage avec l'une de deux bandes de matériau d'emballage (3, 4), comprenant un premier rouleau d'approvisionnement (1) portant une première bande de matériau d'emballage (3) qui est dirigée vers un poste de maintien (9) en passant par un premier dispositif de formation de réserve (5) et une première glissière (7), un deuxième rouleau d'approvisionnement (2) portant une deuxième bande de matériau d'emballage (4) qui est dirigée vers le poste de maintien (9) en passant par un deuxième dispositif de formation de réserve (6) et une deuxième glissière (8), ainsi qu'un dispositif d'extraction (36) destiné à extraire l'une des bandes (3, 4) à partir du poste de maintien (9) à travers un dispositif de sectionnement (31) qui coupe la bande de matériau d'emballage en tronçons de longueur prédéterminée, les deux bandes (3, 4) étant dirigées, par des canaux de guidage convergents (23) formés dans le poste de maintien (9), vers une fente commune (24) de sortie du poste de maintien (9) par laquelle ne sort que l'une des deux bandes (3, 4), deux éléments d'avancement (57, 58) commutables en sens inverses étant disposés en amont du poste de maintien (9), éléments dont l'un (57) tire une bande (3) en arrière à travers la fente (24) lors de l'opération de commutation et l'autre (58) fait avancer l'autre bande (4) hors de la fente (24), et les élèments d'avancement (57, 58) étant des secteurs cylindriques circulaires (60) qui oscillent autour de leurs axes (59) et dont la périphérie (62) entre en prise, lors de l'opération de commutation, avec la bande associée (3, 4) qui est guidée sur un rouleau (61) monté à rotation libre, caractérisé en ce que les deux secteurs cylindriques circulaires (60) oscillent autour d'axes (59) séparés, distants l'un de l'autre, et sont accouplés l'un à l'autre en vue d'un mouvement oscillant synchrone, en ce que les deux bandes (3, 4) sont guidées sur le rouleau (61) qui est monté à rotation libre au milieu entre les deux axes de pivotement (59) des secteurs (60) et qui est disposé en aval des deux glissières (7, 8), en ce qu'un frein (45, 46) est adjoint à chaque bande (3, 4) en amont des éléments d'avancement (57, 58) et en aval des dispositifs de formation de réserve (5, 6), et en ce que les freins (45, 46) peuvent être desserrés chacun par un élément d'actionnement (47).

2. Dispositif selon la revendication 1, caractérisé en ce que la friction exercée par les secteurs (60) sur la bande (3, 4) est plus faible que la friction exercée par le frein associé (45, 46) sur la bande (3, 4).

3. Dispositif selon la revendication 1 ou 2, caractérisé en ce que la périphérie (62) des secteurs (60) est garnie d'une couche de revêtement en élastomère (63).

4. Dispositif selon l'une quelconque des revendications 1 à 3, caractérisé en ce qu'il est disposé, dans chacune des glissières (7, 8), en amont des éléments d'avancement (57, 58), un élément de blocage commutable (50, 51) pour maintenir la bande (3, 4) dans la position attirée en arrière.

5. Dispositif selon la revendication 4, caractérisé en ce que chaque élément de blocage (50, 51) est disposé entre le frein associé (45, 46) et l'élément d'avancement associé (57, 58).

6. Dispositif selon l'une quelconque des revendications 1 à 5, caractérisé en ce que le poste de maintien (9) est oscillant.
